# EUROPÄISCHE PATENTSCHRIFT

(11) **EP 0 840 837 B1**
(45) Veröffentlichungstag und Bekanntmachung des Hinweises auf die Patenterteilung: **29.08.2001**
(21) Anmeldenummer: 96922762.8
(22) Anmeldetag: 10.07.1996
(51) Int. Cl.: F01K 23/10

(54) **VERFAHREN ZUM BETREIBEN EINER GAS- UND DAMPFTURBINENANLAGE SOWIE DANACH ARBEITENDE ANLAGE**
PROCESS FOR RUNNING A GAS AND STEAM TURBINE PLANT AND PLANT RUN BY THIS PROCESS
PROCEDE D'EXPLOITATION D'UNE INSTALLATION DE TURBINES A GAZ ET A VAPEUR ET INSTALLATION EXPLOITEE SELON CE PROCEDE

(30) Priorität: 27.07.1995 DE 19527537
(43) Veröffentlichungstag der Anmeldung: 13.05.1998
(73) Patentinhaber: SIEMENS AKTIENGESELLSCHAFT, 80333 München (DE)
(72) Erfinder: BRÜCKNER, Hermann, D-91080 Uttenreuth (DE); KÖHLER, Georg, D-91301 Forchheim (DE)
(86) Internationale Anmeldenummer: DE9601244
(87) Internationale Veröffentlichungsnummer: WO9705366

(56) Entgegenhaltungen:
- EP-A- 0 410 111
- EP-A- 0 523 467

## Beschreibung

Die Erfindung bezieht sich auf eine Gas- und Dampfturbinenanlage mit einem der Gasturbine abgasseitig nachgeschalteten Abhitzedampferzeuger, dessen Hochdruckvorwärmer in den Wasser-Dampf-Kreislauf der einen Niederdruckteil aufweisenden Dampfturbine geschaltet ist. Sie richtet sich weiter auf eine nach diesem Verfahren betriebene Anlage.

Bei einer Gas- und Dampfturbinenanlage wird die im entspannten Arbeitsmittel aus der Gasturbine enthaltene Wärme zur Erzeugung von Dampf für die Dampfturbine genutzt. Die Wärmeübertragung erfolgt mittels einer Anzahl von Heizflächen, die in Form von Rohren oder Rohrbündeln in einem der Gasturbine abgasseitig nachgeschalteten Abhitzedampferzeuger angeordnet sind. Diese wiederum sind in den Wasser-Dampf-Kreislauf der Dampfturbine geschaltet. Der Wasser-Dampf-Kreislauf umfaßt mehrere, z.B. zwei oder drei, Druckstufen, wobei jede Druckstufe einen Vorwärmer, einen Verdampfer und einen Überhitzer aufweist.

Um bei der Wärmeübertragung einen möglichst hohen Wirkungsgrad der Anlage zu erreichen, ist die Anordnung der Heizflächen innerhalb des Abhitzedampferzeugers an den Temperaturverlauf des Abgases angepaßt. Bei einem Dreidruck-Prozeß mit Zwischenüberhitzung, dem sogenannten Dreidruck-ZÖ-Prozeß, wird dabei bei vorgegebener Gasturbinenleistung eine besonders hohe Dampfturbinenleistung und damit ein besonders hoher Gesamtwirkungsgrad der Anlage erreicht. Eine nach dem Dreidruck-ZÜ-Prozeß arbeitende Gas- und Dampfturbinenanlage ist aus der EP 0 436 536 B1 bekannt. Aber auch bei dieser bekannten Anlage ist der Gesamtwirkungsgrad auf etwa 55% begrenzt.

Der Erfindung liegt daher die Aufgabe zugrunde, eine Gas- und Dampfturbinenanlage sowie ein zu deren Betrieb geeignetes Verfahren derart weiterzubilden, daß durch eine weitere Steigerung der Nutzung des Wärmeinhalts im Abgas der Gasturbine eine Steigerung des Anlagenwirkungsgrades erzielt wird.

Bezüglich der Anlage wird diese Aufgabe gelöst durch einen außerhalb des Abhitzedampferzeugers angeordneten Wärmetauscher, dessen primärseitiger Eingang an den Ausgang und dessen primarseitiger Ausgang an den Eingang des Hochdruck-vorwärmers angeschlossen sind, und der sekundärseitig an eine in den Hochdruckteil der Dampfturbine mündende Überströmleitung geschaltet ist.

In zweckmäßiger Weiterbildung sind dem Wärmetauscher primärseitig eine Umwälzpumpe und ein Regelventil nachgeschaltet.

Zur Einstellung der Menge von dem Wärmetauscher primärseitig pro Zeiteinheit zugeführtem Speisewasser ist zweckmäßigerweise ein Reglerbaustein vorgesehen. Der Reglerbaustein dient zur Annäherung der Temperatur des über den Wärmetauscher zum Hochdruckvorwärmer zurückgeführten Speisewassers an die Temperatur des dem Hochdruckvorwärmer direkt zugeführten Speisewassers mit dem Ziel, daß die Temperaturen an der Mischstelle des Hochdruckvorwärmers mindestens annähernd gleich sind. Dazu ist mit dem Reglerbaustein ein erster Temperatursensor zur Erfassung der Temperatur des aus dem Wärmetauscher sekundärseitig abströmenden Speisewassers verbunden. Ein zweiter mit dem Reglerbaustein verbundener Temperatursensor dient zur Erfassung der Temperatur des dem Hochdruckvorwärmer zugeführten Speisewassers.

Eine besonders effektive Anpassung der Heizfläche des Hochdruckvorwärmers an den Temperaturverlauf des Abgases aus der Gasturbine innerhalb des Abhitzedampferzeugers wird dadurch erreicht, daß der Hochdruckvorwärmer zweistufig ausgebildet ist. Daher ist in einer weiteren vorteilhaften Ausgestaltung der Hochdruckvorwärmer ein einem ersten Hochdruckvorwärmer speisewasserseitig nachgeschalteter zweiter Hochdruckvorwärmer, der im Abhitzedampferzeuger abgasseitig vor dem ersten Hochdruckvorwärmer angeordnet ist.

Dieses Prinzip kann bei einm aus drei Druckstufen aufgebauten Wasser-Dampf-Kreislauf dadurch weitergebildet werden, daß zusätzlich zu dem bei einem Dreidruck-ZÜ-Prozeß vorhandenen Zwischenüberhitzer ein mit diesem speisewasserseitig verbundener Mitteldruck-Überhitzer vorgesehen ist, der im Abhitzedampferzeuger abgasseitig vor dem Zwischenüberhitzer angeordnet ist. Ferner kann zur Weiterbildung dieses Prinzips ein im Abhitzedampferzeuger angeordneter Niederdruck-Überhitzer vorgesehen sein, der ausgangsseitig mit dem sekundärseitigen Eingang des Wärmetauschers verbunden ist.

Bezüglich des Verfahrens wird die genannte Aufgabe dadurch gelöst, daß der Dampfturbine zuströmender Niederdruckdampf durch indirekten Wärmetausch mit einem dem Hochdruckvorwärmer entnommenen Teilstrom vorgewärmten Speisewassers überhitzt wird.

Der abgekühlte Teilstrom wird dem vorzuwärmenden Speisewasser vorzugsweise am Eingang des Hochdruckvorwärmers wieder zugemischt, wobei eine Temperaturannäherung des Teilstroms an das vorzuwärmende Speisewasser durch Einstellen des Teilstroms erfolgt.

Bei einem aus drei Druckstufen aufgebauten Wasser-Dampf-Kreislauf wird im Abhitzdampferzeuger überhitzter Niederdruckdampf weiter überhitzt, indem dieser dem durch indirekten Wärmetausch zu überhitzenden Niederdruckdampf zugemischt wird.

Die mit der Erfindung erzielten Vorteile bestehen insbesondere darin, daß einerseits durch die Überhitzung des Niederdruckdampfs durch indirekten Wärmetausch außerhalb des Abhitzedampferzeugers mit im Hochdruckvorwärmer vorgewärmtem Speisewasser Wärme aus dem Abgas der Gasturbine zur Überhitzung herangezogen werden kann, und daß andererseits aufgrund des indirekten Wärmetauschs ein zusätzlicher Freiheitsgrad gegenüber einem direkten Wärmetausch mit dem Abgas bereitgestellt wird. Durch diesen zusätzlichen Freiheitsgrad kann der Wärmetransfer besonders günstig an den jeweils betriebsbedingt vorliegenden Zustand des Niederdruckdampfes aus der Dampfturbine angepaßt werden. Dadurch ist eine besonders günstige Ausnutzung des Wärmeinhalts im Abgas aus der Gasturbine auch bei wechselnden Lastzuständen möglich. Zusätzlich zu der somit erreichbaren Wirkungsgradsteigerung der Gas- und Dampfturbinenanlage ermöglicht die Erfindung aber auch eine Steigerung der Generator-Klemmleistung der Dampfturbine.

Ein Ausführungsbeispiel der Erfindung wird anhand einer Zeichnung näher erläutert. Darin zeigt die Figur schematisch eine Gas- und Dampfturbinenanlage mit einem separaten Wärmetauscher zur Erhitzung von Niederdruckdampf.

Die Gas- und Dampfturbinenanlage gemäß der Figur umfaßt eine Gasturbine 2 und eine Dampfturbine 4 sowie einen vom heißen Abgas AG aus der Gasturbine 2 durchströmten Abhitzedampferzeuger 6. Die Dampfturbine 4 umfaßt einen Hochdruckteil 4a und einen Mitteldruckteil 4b sowie einen Niederdruckteil 4c. Der Abhitzedampferzeuger 6 dient zur Dampferzeugung, wobei dessen Heizflächen in einen Wasser-Dampf-Kreislauf 8 der Dampfturbine 4 geschaltet sind.

Dazu weist der Abhitzedampferzeuger 6 einen an eine Kondensatleitung 10 angeschlossenen Kondensatvorwärmer 12 auf, der eingangsseitig über eine Kondensatpumpe 14 mit einem der Dampfturbine 4 nachgeschalteten Kondensator 16 verbunden ist. Der Kondensatvorwärmer 12 ist ausgangsseitig über eine Umwälzpumpe 18 mit seinem Eingang verbunden. Er ist ausgangsseigig außerdem über eine Speiseleitung 20 mit einem Speisewasserbehälter 22 verbunden.

Der Speisewasserbehälter 22 ist ausgangsseitig über eine Speisewasserleitung 24, in die eine Pumpe 26 geschaltet ist, mit einer Niederdruck-Trommel 28 verbunden. An die Niederdruck-Trommel 28 ist über eine Umwälzpumpe 30 ein Verdampfer angeschlossen. Die Niederdruck-Trommel 28 ist dampfseitig mit einem Niederdruck-Überhitzer 34 verbunden, der über eine Dampfleitung 36 an eine Überströmleitung 38 von dem Mitteldruckteil 4b zum Niederdruckteil 4c der Dampfturbine 4 angeschlossen ist. Die Niederdruck-Trommel 28 und der Niederdruck-Verdampfer 32 bilden zusammen mit dem Niederdruck-Überhitzer 34 und dem Niederdruckteil 4c eine Niederdruckstufe des Wasser-Dampf-Kreislaufs 8.

Der Speisewasserbehälter 22 ist ausgangsseitig außerdem über eine Speisewasserleitung 40, in die eine Pumpe 42 geschaltet ist, mit einem ersten Hochdruckvorwärmer 44 verbunden, der über eine Verbindungsleitung 46 mit dem Eingang eines zweiten Hochdruckvorwärmers 48 verbunden ist. An die Verbindungsleitung 46 ist über eine Leitung 50 eine Mitteldruck-Trommel 52 angeschlossen, an die wiederum über eine Umwälzpumpe 54 ein Mitteldruck-Verdampfer 56 angeschlossen ist. Die Mitteldruck-Trommel 52 ist dampfseitig mit einem Mitteldruck-Überhitzer 56 verbunden, der ausgangsseitig mit dem Eingang eines Zwischenüberhitzers 58 verbunden ist. Der Zwischenüberhitzer 58 ist eingangsseitig an den Hochdruckteil 4a und ausgangsseitig an den Mitteldruckteil 4b der Dampfturbine 4 angeschlossen. Die Mitteldruck-Trommel 52 und der Mitteldruck-Verdampfer 56 sowie der Mitteldruck-Überhitzer 57 bilden zusammen mit dem Zwischenüberhitzer 58 und dem Mitteldruckteil 4b der Dampfturbine 4 eine Mitteldruckstufe des Wasser-Dampf-Kreislaufs 8.

Der zweite Hochdruckvorwärmer 48 ist ausgangsseitig über eine Verbindungsleitung 60 und ein Ventil 62 mit einer Hochdruck-Trommel 64 verbunden, an die über eine Umwälzpumpe 66 ein Hochdruckverdampfer 68 angeschlossen ist. Die Hochdruck-Trommel 64 ist dampfseitig über einen Hochdruck-Überhitzer 70 an den Hochdruckteil 4a der Dampfturbine 4 angeschlossen. Die Hochdruck-Vorwärmer 44, 48 und die Hochdruck-Trommel 64 sowie der Hochdruck-Verdampfer 68 und der Hochdruck-Überhitzer 70 bilden zusammen mit dem Hochdruckteil 4a der Dampfturbine 4 eine Hochdruckstufe des Wasser-Dampf-Kreislaufs 8.

In die Überströmleitung 38 zwischen dem Mitteldruckteil 4b und dem Niederdruckteil 4c der Dampfturbine 4 ist die Sekundärseite eines Wärmetauschers 72 geschaltet. Primärseitig ist der Wärmetauscher 72 eingangsseitig über eine Leitung 74 an die Leitung 60 angeschlossen und somit mit dem Ausgang des zweiten Hochdruck-Vorwärmers 48 verbunden. Der primärseitige Ausgang des Wärmetauschers 72 ist über eine Leitung 76, in die eine Pumpe 78 und ein Regelventil 80 geschaltet sind, mit dem Eingang des zweiten Hochdruck-Vorwärmers 48 verbunden. Dabei mündet die Leitung 76 an einer Mischstelle 82 in die die beiden Hochdruck-Vorwärmer 44 und 48 verbindende Leitung 46.

Beim Betrieb der Gas- und Dampfturbinenanlage wird dem Kondensatvorwärmer 12 über die Pumpe 14 und die Kondensatleitung 10 Kondensator K aus dem Kondensator 16 zugeführt. Dabei kann der Kondensat-Vorwärmer 12 ganz oder teilweise umführt werden. Das Kondensat K wird in dem Kondensat-Vorwärmer 12 aufgewärmt und dazu mindestens teilweise über die Umwälzpumpe 18 umgewälzt. Das aufgewärmte Kondensat K wird über die Leitung 20 in den Speisewasserbehälter 22 geführt, wobei dort in nicht näher dargestellter Art und Weise eine Aufwärmung des Speisewassers mittels Anzapfdampf aus der Dampfturbine 4 erfolgt. Das aufgewärmte Speisewasser S wird einerseits der Niederdruck-Trommel 28 und andererseits über den ersten Hochdruck-Vorwärmer 44 der Mitteldruck-Trommel 52 sowie über den zweiten Hochdruck-Vorwärmer 48 der Hochdruck-Trommel 64 zugeführt. Das der Niederdruckstufe zugeführte Speisewasser S wird im Niederdruck-Verdampfer 32 bei niedrigem Druck verdampft, wobei der in der Niederdruck-Trommel 28 abgetrennte Niederdruckdampf ND dem Niederdruck-Überhitzer 34 zugeführt wird. Der dort überhitzte Niederdruckdampf ND wird vor dem Wärmetauscher 72 in die Überströmleitung 38 geführt.

Ebenso wird das in die Mitteldruck-Trommel 52 geführte Speisewasser S im Mitteldruck-Verdampfer 56 verdampft. Der in der Mitteldruck-Trommel 52 abgetrennte, unter mittlerem Druck stehende Dampf wird über den Mitteldruck-Überhitzer 57 geführt und als überhitzter Mitteldruckdampf MD dem Mitteldruckteil 4b der Dampfturbine 4 zugeführt. Analog wird das im zweiten Hochdruck-Vorwärmer oder -Economizer 48 vorgewärmte Speisewasser S im Hochdruck-Verdampfer 68 unter hohem Druck verdampft, wobei der in der Hochdruck-Trommel 64 abgetrennte Hochdruckdampf HD im Hochdruck-Überhitzer 70 überhitzt und im überhitzten Zustand in den Hochdruckteil 4a der Dampfturbine 4 geführt wird. Der im Hochdruckteil 4a entspannte Dampf wird im Zwischenüberhitzer 58 erneut überhitzt und in überhitztem Zustand zusammen mit dem im Mitteldruck-Überhitzer 56 überhitzten Mitteldruckdampf MD dem Mitteldruckteil 4b der Dampfturbine 4 zugeführt.

Der im Mitteldruckteil 4b der Dampfturbine 4 entspannte, unter niedrigem Druck stehende Dampf wird über die Überströmleitung 38 geführt und im Wärmetauscher 72 durch indirekten Wärmetausch mit einem über die Leitung 74 geführten Teilstrom t_{S} des im Hochdruck-Vorwärmers 48 vorgewärmten Speisewassers S überhitzt. Dabei wird dem aus dem Mitteldruckteil 4b abströmenden Dampf vor dem Wärmetauscher 72 der im Niederdruck-Überhitzer 34 überhitzte Niederdruckdampf ND zugemischt. Der im Wärmetauscher 72 überhitzte Niederdruckdampf ND wird im Niederdruckteil 4c der Dampfturbine 4 entspannt und zur Kondensation dem Kondensator 16 zugeführt.

Die Menge des dem Wärmetauscher 72 pro Zeiteinheit zugeführten Teilstroms t_{S} des im zweiten Hochdruck-Vorwärmer 48 vorgewärmten Speisewassers S wird mittels des Regelventils 80 eingestellt. Dabei erfolgt die Einstellung derart, daß die Temperatur T₁ des Teilstroms t_{S} und die Temperatur T₂ des vorzuwärmenden Speisewassers S an der Mischstelle 82 einander angenähert, vorzugsweise einander gleich, sind. Dazu ist ein Reglerbaustein 84 über eine Steuerleitung 85 mit dem Regelventil 80 verbunden. Der Reglerbaustein 84 ist dazu außerdem über eine Steuerleitung 86 mit einem ersten Temperatursensor 87 zur Erfassung der Temperatur T₁ und über eine Steuerleitung 88 mit einem zweiten Temperatursensor. 89 zur Erfassung der Temperatur T₂ verbunden.

Durch die Einschaltung des Wärmetauschers 72 in die Überströmleitung 38 zur Überhitzung des Niederdruckdampfes ND mittels des dem Hochdruck-Vorwärmer 48 entnommenen Teilstroms t_{S} erhöht sich die an einem (nicht dargestellten) Dampfturbinen-Generator entnehmbare Klemmleistung um 1,3% bis 2%. Wird in einem Zwei-Druck-Prozeß die gesamte Niederdruck-Dampfmenge in entsprechender Weise überhitzt, so beträgt die damit erreichte Steigerung der Dampfturbinenleistung mehr als 2,6%.

## Patentansprüche

1. Gas- und Dampfturbinenanlage mit einem der Gasturbine (2) abgasseitig nachgeschalteten Abhitzedampferzeuger (6), dessen Hochdruck-Vorwärmer (48) in den Wasser-Dampf-Kreislauf (8) der einen Niederdruckteil (4c) aufweisenden Dampfturbine (4) geschaltet ist, **gekennzeichnet durch** einen außerhalb des Abhitzedampferzeugers (6) angeordneten Wärmetauscher (72), dessen primärseitiger Eingang an den Ausgang und dessen primärseitiger Ausgang an den Eingang des Hochdruck-Vorwärmers (48) angeschlossen sind, und der sekundärseitig in eine in den Niederdruckteil (4c) der Dampfturbine (4) mündende Überströmleitung (38) geschaltet ist.

2. Anlage nach Anspruch 1,
**dadurch gekennzeichnet**, daß dem Wärmetauscher (72) primärseitig eine Umwälzpumpe (78) und ein Regelventil (80) nachgeschaltet sind.

3. Anlage nach Anspruch 1 oder 2,
**gekennzeichnet durch** einen Reglerbaustein (84) zur Einstellung der Menge von dem Wärmetauscher (72) primärseitig pro Zeiteinheit zugeführtem Speisewasser (t_{S}).

4. Anlage nach Anspruch 3,
**gekennzeichnet durch** einen mit dem Reglerbaustein (84) verbundenen ersten Temperatursensor (87) zur Erfassung der Temperatur (T₁) des aus dem Wärmetauscher (72) sekundärseitig abströmenden Speisewassers (t_{S}) und durch einen mit dem Reglerbaustein (84) verbundenen zweiten Temperatursensor (89) zur Erfassung der Temperatur (T₂) des dem Hochdruck-Vorwärmer (48) zugeführten Speisewassers (S).

5. Anlage nach einem der Ansprüche 1 bis 4,
**dadurch gekennzeichnet**, daß der Hochdruck-Vorwärmer (48) ein einem ersten Hochdruck-Vorwärmer (44) speisewasserseitig nachgeschalteter zweiter Hochdruck-Vorwärmer ist, der im Abhitzedampferzeuger (6) abgasseitig vor dem ersten Hochdruck-Vorwärmer (44) angeordnet ist.

6. Anlage nach einem der Ansprüche 1 bis 5, **gekennzeichnet durch** einen im Abhitzedampferzeuger (6) angeordneten Niederdruck-Überhitzer (34), der ausgangsseitig mit dem sekundärseitigen Eingang des Wärmetauschers (72) verbunden ist.

7. Verfahren zum Betreiben einer Gas- und Dampfturbinenanlage, bei dem im entspannten Arbeitsmittel (AG) aus der Gasturbine (2) enthaltene Wärme zur Erzeugung von Dampf für die in einen aus mindestens zwei Druckstufen aufgebauten Wasser-Dampf-Kreislauf (8) geschaltete Dampfturbine (4) genutzt wird, wobei im Wasser-Dampf-Kreislauf (8) strömendes Speisewasser (S) in einem im Abhitzedampferzeuger (6) angeordneten Hochdruck-Vorwärmer (48) vorgewärmt wird,
**dadurch gekennzeichnet**, daß der Dampfturbine (4) zuströmender Niederdruckdampf (ND) durch indirekten Wärmetausch mit einem dem Hochdruck-Vorwärmer (48) entnommenen Teilstrom (t_{S}) vorgewärmten Speisewassers (S) überhitzt wird.

8. Verfahren nach Anspruch 7,
**dadurch gekennzeichnet**, daß der abgekühlte Teilstrom (t_{S}) dem vorzuwärmenden Speisewasser (S) zugemischt wird, wobei die Temperatur (T₁) des Teilstroms (t_{S}) und die Temperatur (T₂) des vorzuwärmenden Speisewassers (S) einander angenähert werden.

9. Verfahren nach Anspruch 8,
**dadurch gekennzeichnet**, daß die Temperaturannäherung durch Einstellen des Teilstroms (t_{S}) erfolgt.

10. Verfahren nach einem der Ansprüche 7 bis 9, mit einem aus drei Druckstufen aufgebauten Wasser-Dampf-Kreislauf (8),
**dadurch gekennzeichnet**, daß im Abhitzedampferzeuger (6) überhitzter Niederdruckdampf (ND) dem durch indirekten Wärmetausch zu überhitzenden Niederdruckdampf (ND) zugemischt wird.

## Claims

1. Gas-turbine and steam-turbine plant with a waste-heat steam generator (6) which is located downstream of the gas turbine (2) on the exhaust-gas side and the high-pressure preheater (48) of which is connected into the water/steam circuit (8) of the steam turbine (4) having a low-pressure part (4c), characterized by a heat exchanger (72) which is arranged outside the waste-heat steam generator (6) and of which the primary-side inlet is connected to the outlet of the high-pressure preheater (48) and of which the primary-side outlet is connected to the inlet of the high-pressure preheater (48) and which is connected on the secondary side into an overflow conduit (38) opening into the low-pressure part (4c) of the steam turbine (4).

2. Plant according to Claim 1, characterized in that a circulating pump (78) and a regulating valve (80) are located downstream of the heat exchanger (72) on the primary side.

3. Plant according to Claim 1 or 2, characterized by a controller module (84) for adjusting the quantity of feed water (tₛ) supplied per unit time to the heat exchanger (72) on the primary side.

4. Plant according to Claim 3, characterized by a first temperature sensor (87), connected to the controller module (84), for recording the temperature (T₁) of the feed water (tₛ) flowing off from the heat exchanger (72) on the secondary side and by a second temperature sensor (89), connected to the controller module (84), for recording the temperature (T₂) of the feed water (S) supplied to the high-pressure preheater (48).

5. Plant according to one of Claims 1 to 4, characterized in that the high-pressure preheater (48) is a second high-pressure preheater which is located downstream of a first high-pressure preheater (44) on the feed-water side and which is arranged upstream of the first high-pressure preheater (44) in the waste-heat steam generator (6) on the exhaust-gas side.

6. Plant according to one of Claims 1 to 5, characterized by a low-pressure superheater (34) which is arranged in the waste-heat steam generator (6) and which is connected on the outlet side to the secondary-side inlet of the heat exchanger (72).

7. Method for operating a gas-turbine and steam-turbine plant, in which heat contained in the expanded working medium (AG) from the gas turbine (2) is utilized for generating steam for the steam turbine (4) connected into a water/steam circuit (8) composed of at least two pressure stages, feed water (S) which flows in the water/steam circuit (8) being preheated in a high-pressure preheater (48) arranged in the waste-heat steam generator (6), characterized in that low-pressure steam (ND) flowing into the steam turbine (4) is superheated as a result of indirect heat exchange with a part stream (tₛ) of preheated feed water (S), the said part stream being extracted from the high-pressure preheater (48).

8. Method according to Claim 7, characterized in that the cooled part stream (tₛ) is admixed with the feed water (S) to be preheated, the temperature (T₁) of the part stream (tₛ) and the temperature (T₂) of the feed water (S) to be preheated being approximated to one another.

9. Method according to Claim 8, characterized in that the temperature approximation is carried out by adjusting the part stream (tₛ).

10. Method according to one of Claims 7 to 9, with a water/steam circuit (8) composed of three pressure stages, characterized in that low-pressure steam (ND) superheated in the waste-heat steam generator (6) is admixed with the low-pressure steam (ND) to be superheated by indirect heat exchange.

## Revendications

1. Installation à turbine à gaz et à turbine à vapeur comportant un générateur (6) de vapeur à récupération de chaleur perdue qui est monté en aval de la turbine (2) à gaz côté gaz d'échappement et dont le préchauffeur (48) à haute pression est branché dans le circuit (8) eau-vapeur de la turbine (4) à vapeur comportant une partie (4c) de basse pression, caractérisée par un échangeur de chaleur (72) qui est monté à l'extérieur du générateur (6) de vapeur à récupération de chaleur perdue, dont l'entrée côté primaire et la sortie côté primaire sont raccordées respectivement à la sortie et à l'entrée du préchauffeur (48) à haute pression et qui est branché côté secondaire dans un conduit (38) de trop-plein débouchant dans la partie (4c) de basse pression de la turbine (4) à vapeur.

2. Installation suivant la revendication 1, caractérisée en ce qu'une pompe (78) de circulation et une valve (80) de régulation sont montées côté primaire en aval de l'échangeur de chaleur (72).

3. Installation suivant la revendication 1 ou 2, caractérisée par un module (84) régulateur pour régler la quantité d'eau (t_{S}) d'alimentation envoyée par unité de temps à l'échangeur de chaleur (72) côté primaire.

4. Installation suivant la revendication 3, caractérisée par un premier capteur (87) de température relié au module (84) régulateur pour détecter la température (T₁) de l'eau (t_{S}) d'alimentation s'écoulant de l'échangeur de chaleur (72) côté secondaire et par un deuxième capteur (89) de température relié au module (84) régulateur pour détecter la température (T₂) de l'eau (S) d'alimentation envoyée au préchauffeur (48) à haute pression.

5. Installation suivant l'une des revendications 1 à 4, caractérisée en ce que le préchauffeur (48) à haute pression est un deuxième préchauffeur à haute pression qui est monté en aval côté eau d'alimentation d'un premier préchauffeur (44) à haute pression et qui est monté dans le générateur (6) de vapeur à récupération de chaleur perdue en amont du premier préchauffeur (44) à haute pression côté gaz d'échappement.

6. Installation suivant l'une des revendications 1 à 5, caractérisée par un surchauffeur (34) à basse pression qui est monté dans le générateur (6) de vapeur à récupération de chaleur perdue et qui communique côté sortie avec l'entrée côté secondaire de l'échangeur de chaleur (72).

7. Procédé pour faire fonctionner une installation à turbine à gaz et à turbine à vapeur, dans lequel de la vapeur contenue dans le fluide (AG) de travail détendu sortant de la turbine (2) à gaz est utilisée pour produire de la vapeur pour la turbine (4) à vapeur montée dans un circuit (8) eau-vapeur constitué d'au moins deux étages de pression, de l'eau (S) d'alimentation s'écoulant dans le circuit (8) eau-vapeur étant préchauffée dans un préchauffeur (48) à haute pression monté dans le générateur (6) de vapeur à récupération de chaleur perdue, caractérisé en ce que la vapeur (ND) à basse pression affluant à la turbine (4) à vapeur est surchauffée par échange thermique indirect avec un courant (t_{S}) partiel d'eau (S) d'alimentation préchauffée prélevée dans le préchauffeur (48) à haute pression.

8. Procédé suivant la revendication 7, caractérisé en ce que le courant (t_{S}) partiel refroidi est mélangé à l'eau (S) d'alimentation à préchauffer, la température (T₁) du courant (t_{S}) partiel et la température (T₂) de l'eau (S) d'alimentation à préchauffer étant rapprochées l'une de l'autre.

9. Procédé suivant la revendication 8, caractérisé en ce que l'on rapproche les températures en réglant le courant (t_{S}) partiel.

10. Procédé suivant l'une des revendications 7 à 9, comportant un circuit (8) eau-vapeur constitué de trois étages de pression, caractérisé en ce que de la vapeur (ND) à basse pression surchauffée dans le générateur (6) de vapeur à récupération de chaleur perdue est mélangée à la vapeur (ND) à basse pression à surchauffer par échange thermique indirect.
